# EUROPÄISCHE PATENTANMELDUNG

(11) **EP 1 022 380 A2**
(43) Veröffentlichungstag der Anmeldung: **26.07.2000**
(21) Anmeldenummer: 99123477.4
(22) Anmeldetag: 25.11.1999
(51) Int. Cl.: D21F 3/04

(54) **Pressenordnung**

(30) Priorität: 20.01.1999 DE 19902139
(71) Anmelder: Voith Sulzer Papiertechnik Patent GmbH, 89522 Heidenheim (DE)
(72) Erfinder: Meschenmoser, Andreas, 88263 Horgenzell (DE)

(57) **Zusammenfassung**

Eine Pressenanordnung zur Behandlung einer Faserstoffbahn (10) wie insbesondere einer Papier- oder Kartonbahn umfaßt wenigstens zwei in Bahnlaufrichtung (L) verlängerte hintereinander liegende Preßspalte (S1, S2), von denen zumindest der erste doppelt befilzt ist. Der erste verlängerte Preßspalt (S1) ist zwischen einer Schuhpreßeinheit (20) und einer gleichzeitig als Pick-up-Walze vorgesehenen Preßsaugwalze (12) gebildet, die von einem die Faserstoffbahn (10) von einem Siebband (16) übernehmenden Filz (14) umschlungen ist, durch den die Faserstoffbahn (10) zum ersten verlängerten Preßspalt (S1) geführt ist.

## Beschreibung

Die Erfindung betrifft eine Pressenanordnung zur Behandlung einer Faserstoffbahn, insbesondere einer Papier- oder Kartonbahn.

Ziel der Erfindung ist es, eine Pressenanordnung der eingangs genannten Art zu schaffen, die bei möglichst kompaktem Aufbau und geringen Herstellungskosten insbesondere eine möglichst volumenschonende Entwässerung gewährleistet.

Diese Aufgabe wird nach der Erfindung dadurch gelöst, daß wenigstens zwei in Bahnlaufrichtung verlängerte hintereinander liegende Preßspalte vorgesehen sind, von denen zumindest der erste doppelt befilzt ist, und daß der erste verlängerte Preßspalt zwischen einer Schuhpreßeinheit und einer gleichzeitig als Pick-up-Walze vorgesehenen Preßsaugwalze gebildet ist, die von einem die Faserstoffbahn von einem Siebband übernehmenden Filz umschlungen ist, durch den die Faserstoffbahn zum ersten verlängerten Preßspalt geführt ist.

Bei einer bevorzugten Ausführungsform der erfindungsgemäßen Pressenanordnung ist die Schuhpreßeinheit durch eine unten liegende, beiden verlängerten Preßspalten gemeinsame Schuhpreßwalze gebildet, der außer der Preßsaugwalze eine weitere oben liegende Gegenwalze zugeordnet ist.

Eine solche zwei in Bahnlaufrichtung verlängerte Preßspalte umfassende Pressenanordnung ist kostengünstig herstellbar. Es tritt keine gegenseitige Linienkraftbeeinflussung auf, so daß eine Bombierung der Walzen entfällt. Es ist eine volumenschonende Entwässerung gewährleistet. Zudem ergibt sich ein flacher Durchgradient, was bedeutet, daß sich in den beiden Preßspalten in Z-Richtung eine langsamere Fließgeschwindigkeit einstellt. Insgesamt wird eine optimale Nip- oder Spaltentwässerung erreicht. Nachdem die Bahnabnahme vom Sieb durch eine gleichzeitig als Preßwalze vorgesehene Saugwalze erfolgt, wird ein insgesamt äußerst kompakter Aufbau erreicht. Die beiden Pressen können insbesondere hebellos ausgeführt sein, was bedeutet, daß ein jeweiliges Anpressen insbesondere durch einen jeweiligen hydraulischen Anpreßschuh erfolgt, wodurch ein geschlossener Kraftfluß innerhalb der Stuhlung erzielt wird.

Die Schuhpreßwalze ist vorzugsweise mit einer positionsstabilen Preßmantelführung versehen, wodurch unabhängig von den jeweiligen Betriebsbedingungen stets eine optimale Bahn- und/oder Filzführung gewährleistet ist.

Bei einer weiteren vorteilhaften Ausführungsvariante sind die beiden verlängerten Preßspalte durch zwei getrennte Schuhpressen gebildet. Dabei umfassen die beiden Schuhpressen vorzugsweise jeweils eine Schuhpreßwalze, wobei die beiden verlängerten Preßspalte dann durch die jeweilige Schuhpreßwalze und die gleichzeitig als Pick-up-Walze vorgesehene Preßsaugwalze bzw. eine weitere Gegenwalze gebildet sind.

Die Faserstoffbahn kann zwischen den beiden verlängerten Preßspalten vorzugsweise zusammen mit einem Filz um eine vorzugsweise als Saugwalze ausgebildete Umlenkwalze geführt sein.

Zweckmäßigerweise ist ein Filz durch beide verlängerten Preßspalte geführt.

Bei einer zweckmäßigen und praktischen Ausführungsform der erfindungsgemäßen Pressenanordnung sind beide in Bahnlaufrichtung verlängerte Preßspalte jeweils doppelt befilzt. Damit ergibt sich eine geringe Zweiseitigkeit. Im Bereich der zweiten Gegenwalze sind keine Preßwalzenschaber erforderlich. Überdies ist eine vollkommen geschlossene Bahnführung vom Sieb bis zur Trockenpartie möglich. Vorteilhafterweise sind insgesamt höchstens drei Filze vorgesehen.

Bei einer weiteren vorteilhaften Ausführungsform der erfindungsgemäßen Pressenanordnung ist der in Bahnlaufrichtung betrachtet zweite verlängerte Preßspalt einfach befilzt. In diesem Fall genügen zwei Filze, sofern einer dieser Filze gleichzeitig durch beide Preßspalte geführt ist.

Vorteilhafterweise besitzt zumindest ein Teil der die beiden in Bahnlaufrichtung verlängerten Preßspalte bildenden Preßwalzen jeweils eine offene, insbesondere blind gebohrte und/oder gerillte Preßfläche.

Sind beide in Bahnlaufrichtung verlängerten Preßspalte jeweils doppelt befilzt, so können sämtliche Preßwalzen jeweils eine offene Preßfläche besitzen.

Ist der zweite verlängerte Preßspalt einfach befilzt, so besitzt die mit einer Schuhpreßeinheit diesen zweiten Preßspalt bildende hintere Gegenwalze zweckmäßigerweise eine zumindest im wesentlichen geschlossene Preßfläche. Eine solche glatte Gegenwalze ist für bestimmte Produkte wie beispielsweise Liner mit weißer Decke ("White Top") geeignet.

Bei einer bevorzugten Ausführungsform erfolgt die Entwässerung wenigstens eines verlängerten Preßspaltes zumindest teilweise durch Abschleudern von Wasser in wenigstens eine Rinne oder dergleichen.

Von Vorteil ist auch, wenn wenigstens eine Gegenwalze und/oder die Preßsaugwalze durch eine innenseitig abgestützte Hohlwalze gebildet ist.

In den Unteransprüchen sind weitere vorteilhafte Ausführungsformen der erfindungsgemäßen Pressenanordnung angegeben.

Die Erfindung wird im folgenden anhand von Ausführungsbeispielen unter Bezugnahme auf die Zeichnung näher erläutert; in dieser zeigen:
- Fig. 1: eine schematische, teilweise geschnittene Darstellung einer ersten Ausführungsform einer zwei verlängerte Preßspalte aufweisenden Pressenanordnung, bei der sowohl der erste als auch der zweite verlängerte Preßspalt jeweils doppelt befilzt ist,
- Fig. 2: eine schematische, teilweise geschnittene Darstellung einer weiteren Ausführungsform einer Pressenanordnung, bei der der erste verlängerte Preßspalt doppelt und der zweite verlängerte Preßspalt einfach befilzt ist,
- Fig. 3: eine detailliertere Querschnittsdarstellung einer in der Pressenanordnung gemäß Fig. 1 oder 2 verwendbaren positionsstabilen Schuhpreßwalze,
- Fig. 4: eine detailliertere Querschnittsdarstellung einer weiteren Ausführungsform einer in der Pressenanordnung gemäß Fig. 1 oder 2 verwendbaren positionsstabilen Schuhpreßwalze,
- Fig. 5: eine schematische, teilweise geschnittene Darstellung einer Ausführungsform einer zwei getrennte Schuhpressen aufweisenden Pressenanordnung, bei der sowohl der erste als auch der zweite verlängerte Preßspalt jeweils doppelt befilzt ist, und
- Fig. 6: eine schematische, teilweise geschnittene Darstellung einer Ausführungsform einer zwei getrennte Schuhpressen aufweisenden Pressenanordnung, bei der der erste verlängerte Preßspalt doppelt und der zweite verlängerte Preßspalt einfach befilzt ist.

Fig. 1 zeigt in rein schematischer, teilweise geschnittener Darstellung eine erste Ausführungsform einer Pressenanordnung zur Behandlung einer Faserstoffbahn 10, bei der es sich insbesondere um eine Papier- oder Kartonbahn handeln kann.

Die Faserstoffbahn 10 wird im Bereich einer Preßsaugwalze 12 durch einen Oberfilz 14 von einem Siebbahn 16 übernommen und anschließend zusammen mit einem Unterfilz 18 einem ersten in Bahnlaufrichtung L verlängerten Preßspalt S1 zugeführt. Im Anschluß daran wird die Faserstoffbahn 10 zusammen mit dem Unterfilz 18 einem zweiten in Bahnlaufrichtung L verlängerten Preßspalt S2 zugeführt.

Wie der Fig. 1 entnommen werden kann, sind die beiden in Bahnlaufrichtung L verlängerten Preßspalte S1 und S2 zwischen einer unten liegenden Schuhpreßwalze 20 und der Preßsaugwalze 12 bzw. einer weiteren oben liegenden Gegen- oder Preßwalze 24 gebildet. Der doppelt befilzte erste verlängerte Preßspalt S1 ist somit zwischen der Schuhpreßwalze 20 und der gleichzeitig als Pick-up-Walze vorgesehenen Preßsaugwalze 12 gebildet.

Die hintere Gegen- oder Preßwalze 24 kann innenseitig abgestützt sein. So kann es sich bei dieser hinteren Preßwalze 24 beispielsweise um eine Durchbiegungsausgleichswalze handeln (vgl. auch Fig. 3). Während die Preßsaugwalze 12 schräg links etwas oberhalb der Schuhpreßwalze 20 angeordnet ist, ist die weitere Preßwalze 24 schräg rechts oberhalb der Schuhpreßwalze 20 vorgesehen. Dabei kann die Preßwalze 24 vorteilhafterweise etwas höher liegen als die Preßsaugwalze 12. Im Anschluß an den zweiten in Bahnlaufrichtung L verlängerten Preßspalt S2 wird die Faserstoffbahn 10 im Bereich einer als Saugwalze ausgebildeten Umlenkwalze 30 von einem Trockensieb 32 übernommen und dem ersten Trockenzylinder 34 einer Trockenpartie zugeführt.

Die Faserstoffbahn 10 ist im Anschluß an den ersten verlängerten Preßspalt S1 zusammen mit dem Unterfilz 18 um eine Saugwalze 36 geführt, bevor sie von der Preßwalze 24 übernommen und dem zweiten verlängerten Preßspalt S2 zugeführt wird. Es ergibt sich somit eine durchgehend geschlossene Bahnführung, und zwar von der Übernahme der Faserstoffbahn 10 durch den gleichzeitig als Pick-up-Filz dienenden Oberfilz 14 vom Siebbahn 16 bis zur Übergabe an die Trockenpartie.

Beim vorliegenden Ausführungsbeispiel ist auch der zweite verlängerte Preßspalt S2 doppelt befilzt. Dazu ist ein weiterer Oberfilz 26 vorgesehen, der in der dargestellten Weise um die rechte obere Preßwalze 24 geführt ist und im Anschluß an den zweiten verlängerten Preßspalt S2 wieder von der Faserstoffbahn 10 getrennt wird. Die Faserstoffbahn 10 wird somit zwischen dem Unterfilz 18 und dem Oberfilz 26 durch den zweiten verlängerten Preßspalt S2 geführt.

Die in der Fig. 2 gezeigte Ausführungsform einer Pressenanordnung unterscheidet sich von der der Fig. 1 zunächst dadurch, daß bei ihr der zweite verlängerte Preßspalt S2 lediglich einfach befilzt ist. Dabei ist auch im vorliegenden Fall der Unterfilz 18 durch beide verlängerten Preßspalte S1, S2 geführt. Dagegen entfällt der bei der Ausführungsform gemäß Fig. 1 vorgesehene, die Preßwalze 24 umschlingende Oberfilz 26. Wie anhand der Fig. 2 zu erkennen ist, ist die Faserstoffbahn 10 im Anschluß an den zweiten verlängerten Preßspalt S2 im freien Zug von der hinteren Gegen- oder Preßwalze 24 zu einer Umlenkwalze 22 und über diese zu dem ersten Trockenzylinder 34 der Trockenpartie geführt.

In der Fig. 3 ist ein Ausführungsbeispiel einer in der Pressenanordnung verwendbaren positionsstabilen Schuhpreßwalze 20 gezeigt. Danach umfaßt die unten liegende Schuhpreßwalze 20 einen an seinen Enden gegen Verdrehen gesicherten äußeren Hohlträger 80, einen um den Hohlträger 80 umlaufenden flexiblen Preßmantel 82 sowie zwei Stützeinrichtungen 84, durch die der Preßmantel 82 im Bereich der beiden Preßspalte S1 und S2 innenseitig abgestützt ist.

Dem den Preßmantel 82 führenden äußeren Hohlträger 80 ist ein ebenfalls drehfest gelagerter Innenträger 86 zugeordnet. Dabei ist der Preßmantel 82 mittels der beiden Stützeinrichtungen 84 durch den Mantel des Hohlträgers 80 hindurch unmittelbar an dem Innenträger 86 abgestützt.

Die Stützeinrichtungen 84 umfassen jeweils wenigstens einen am äußeren Hohlträger 80 geführten Preßschuh 88 und mehrere in einer Reihe quer zur Bahnlaufrichtung L angeordnete Stützelemente 90, durch die der Preßschuh 88 unmittelbar an dem Innenträger 86 abgestützt ist. Die Stützelemente 90 besitzen radial innenliegende, am oder im Innenträger 86 geführte Kolben 92. Am radial äußeren Ende sind diese Stützelemente 90 über ein jeweiliges Gelenk mit dem Preßschuh 88 gekoppelt. Die durch die beiden Stützeinrichtungen 84 aufgebrachten Stützkräfte sind vorzugsweise variabel und beispielsweise durch ein Delta-P-Ventil 94 insbesondere auch getrennt einstellbar (vgl. Fig. 3).

Der Hohlträger 80 und der Innenträger 86 sind an ihren Enden in seitlichen Supporten oder Ständern vorzugsweise zueinander äquidistant gelagert. Dabei liegen die Lager der unten angeordneten Schuhpreßwalze 20 und der beiden oben angeordneten Preßwalzen 12, 24 auf den beiden Seiten jeweils in einer gemeinsamen Ebene.

Auf die beiden Enden des Innenträgers 86 können Lagerbuchsen aufgeschoben sein, die eine kugelige äußere Lagerfläche besitzen und in einer entsprechend ausgebildeten Aufnahme des jeweiligen Ständers aufgenommen sind. Durch die hiermit gebildeten Gelenklager sind die Enden des Innenträgers 44 relativ zu dem fest an den Ständern gelagerten Hohlträger 80 kippbar, so daß der Innenträger 86 frei durchgebogen werden kann.

Bei den dargestellten Ausführungsbeispielen besitzt nicht nur die Preßsaugwalze 12, sondern auch die Schuhpreßwalze 20 eine offene Preßfläche. So kann der Preßmantel der Schuhpreßwalze 20 insbesondere blind gebohrt und/oder gerillt sein.

Beim in der Fig. 1 dargestellten Ausführungsbeispiel besitzt auch die hintere Preßwalze 24 eine offene, insbesondere blind gebohrte und/oder gerillte Preßfläche. Dagegen ist bei der in der Fig. 2 dargestellten Ausführungsform mit einfach befilztem zweiten Preßspalt S2 ist die hintere obere Preßwalze 24 mit einer zumindest im wesentlichen geschlossenen Oberfläche versehen.

Die Entwässerung des verlängerten Preßspaltes S1 erfolgt durch Abschleudern von Wasser in Rinnen 72, 74 (vgl. Fig. 1 und 2), was durch die offenen Preßflächen der Preßwalzen 12, 20 möglich ist. Wie anhand der Fig. 1 und 2 zu erkennen ist, erfolgt dabei im Anschluß an den ersten verlängerten Preßspalt S1 beidseitig eine solche Entwässerung durch Abschleudern von Wasser, wozu die beiden Rinnen 72, 74 auf unterschiedlichen Seiten der Faserstoffbahn 10 angeordnet sind.

Bei der Ausführungsform gemäß Fig. 1, bei der auch der zweite verlängerte Preßspalt S2 doppelt befilzt ist, ist auch die hinten oben liegende Preßwalze 24 blind gebohrt und/oder gerillt. In diesem Fall wird auch der zweite verlängerte Preßspalt S2 durch Abschleudern von Wasser entwässert, das hier durch Rinnen 76, 78 aufgefangen wird. Auch in diesem Fall erfolgt wieder eine beidseitige Entwässerung durch ein solches Abschleudern von Wasser, wozu die beiden Rinnen 76, 78 auf unterschiedlichen Seiten der aus dem Preßspalt S2 herausgeführten Faserstoffbahn 10 vorgesehen sind.

Im Anschluß an den zweiten verlängerten Preßspalt S2 kann eine Bahntrenneinrichtung 66 vorgesehen sein. Diese kann ein Sauger 66 oder eine Saugwalze 66' sein, durch den bzw. die die Faserstoffbahn 10 im Bereich der Trennstelle vom Oberfilz 26 weg an den Unterfilz 18 angesaugt wird.

Insbesondere die Rinne 72 kann grundsätzlich auch als kombinierte Rinne und Bahnhaltekasten vorgesehen sein.

Im Bereich der hinteren oberen Preßwalze 24 der Ausführungsform gemäß Fig. 2 ist beispielsweise ein Schaber oder dergleichen vorgesehen.

In der Fig. 3 ist zudem eine der hinteren Preßwalze 24 zugeordnete innere Stützeinrichtung 56 zu erkennen.

Die oberen Preßwalzen 12, 24 sind angetrieben.

Fig. 4 zeigt eine detailliertere Querschnittsdarstellung einer weiteren Ausführungsform einer in der Pressenanordnung gemäß der Fig. 1 und 2 verwendbaren positionsstabilen Schuhpreßwalze 20'. In diesem Fall umfaßt die unten liegende Schuhpreßwalze 20' einen drehfest gelagerten hohlen Träger 38, einen um den Hohlträger 38 umlaufenden flexiblen Preßmantel 40 sowie zwei in Umfangsrichtung einen Abstand voneinander aufweisende äußere Stützeinrichtungen 42, über die der Preßmantel 40 im Bereich der beiden verlängerten Preßspalte S1 und S2 am Hohlträger 38 abgestützt ist.

Dem äußeren Hohlträger 38 ist ein ebenfalls drehfest gelagerter Innenträger 44 zugeordnet, an dem der Hohlträger 38 innenseitig über eine Stützeinrichtung 46 so abgestützt ist, daß eine durch die unterschiedlich gerichteten Preßkräfte im Bereich der beiden verlängerten Preßspalte S1 und S2 erzeugte resultierende Durchbiegung zumindest im wesentlichen kompensiert wird.

Die zwischen dem Hohlträger 38 und dem Innenträger 44 angeordnete innere Stützeinrichtung 46 umfaßt wenigstens eine sich quer zur Bahnlaufrichtung L erstreckende Reihe von Stützelementen 48. Die beiden äußeren Stützeinrichtungen 42 weisen jeweils wenigstens einen Preßschuh 50 und jeweils auch wieder mehrere in einer sich quer zur Bahnlaufrichtung L erstreckenden Reihe angeordnete Stützelemente 52 auf. Im vorliegenden Fall umfaßt jedes der Stützelemente 48 und 52 jeweils wenigstens eine Zylinder/Kolben-Einheit. Die Wirkrichtung der inneren Stützeinrichtung 46 liegt in der resultierenden Wirkrichtung der beiden äußeren Stützeinrichtungen 42.

Beim vorliegenden Ausführungsbeispiel sind die durch die beiden äußeren Stützeinrichtungen 42 aufgebrachten Stützkräfte zumindest im wesentlichen gleich groß. Dabei sind die radialen Wirkrichtungen der beiden äußeren Stützeinrichtungen 42 vorzugsweise um etwa 120° versetzt. Die Wirkrichtung der inneren Stützeinrichtung 46 liegt in der Winkelhalbierenden zwischen den beiden radialen Wirkrichtungen der beiden äußeren Stützeinrichtungen 42. Im vorliegenden Fall sind die durch die beiden äußeren Stützeinrichtungen 42 und die innere Stützeinrichtung 46 aufgebrachten Kräfte zumindest im wesentlichen gleich groß, so daß sie ein gleichseitiges Kräftedreieck bilden. Dazu besitzen die Stützelementereihen der beiden äußeren Stützeinrichtungen 42 und der inneren Stützeinrichtung 46 eine gleiche Teilung. Zudem weisen deren Stützelemente 42, 48 gleiche Kolbenflächen auf.

Die beiden äußeren Stützeinrichtungen 42 und die innere Stützeinrichtung 46 sind beispielsweise durch denselben vorzugsweise variabel einstellbaren Druck beaufschlagbar.

Die durch die drei Stützeinrichtungen 42, 46 aufgebrachten Kräfte sind somit im Gleichgewicht. Die zur inneren Abstützung der oberen Preßwalzen 12, 24 vorgesehenen Stützeinrichtungen (vgl. auch Fig. 3) können von dem gleichen Druck wie die äußeren Stützeinrichtungen 42 der unten liegenden Schuhpreßwalze 20' beaufschlagt sein.

Wie anhand der Fig. 4 zu erkennen ist, sind zwischen dem Hohlträger 38 und dem Preßmantel 40 ferner Mantelführungsleisten 58 vorgesehen, durch die der Preßmantel 40 in den in Umfangsrichtung zwischen den Preßschuhen 50 gelegenen Bereichen entsprechend geführt ist.

Mit der Verwendung einer solchen positionsstabilen Schuhpreßwalze 20' wird demzufolge die Durchbiegung des Hohlträgers 38 durch die innere Stützeinrichtung 46 so beeinflußt, daß eine durch die Kräfte im Bereich der beiden Preßspalte S1 und S2 erzeugte Durchbiegung zumindest im wesentlichen kompensiert wird. Damit wird der Hohlträger 38 nicht mehr auf Biegung in Maschinenquerrichtung, sondern nur noch auf Schalenverformung beansprucht.

Fig. 5 zeigt in schematischer, teilweise geschnittener Darstellung eine Ausführungsform einer zwei getrennte Schuhpressen aufweisenden Pressenanordnung, bei der sowohl der erste S1 als auch der zweite verlängerte Preßspalt S2 jeweils doppelt befilzt ist.

Diese Ausführungsform gemäß Fig. 5 unterscheidet sich somit von der der Fig. 1 im wesentlichen dadurch, daß anstelle der gemeinsamen Schuhpreßwalze 20 getrennte Schuhpreßwalzen 20", 20"' für die verlängerten Preßspalte S1 bzw. S2 vorgesehen sind. Im vorliegenden Fall umfaßt die erste Schuhpresse somit die gleichzeitig als Pick-up-Walze vorgesehene Preßsaugwalze 12 und die Schuhpreßwalze 20". Die zweite Schuhpresse ist durch die Schuhpreßwalze 20"' und die zugeordnete Gegen- bzw. Preßwalze 24 gebildet. Der Unterfilz 18 ist auch hier wieder durch beide Preßspalte S1 und S2 geführt. Der Oberfilz 14 ist durch den Preßspalt S1 und der Oberfilz 26 durch den Preßspalt S2 geführt. Die Entwässerung erfolgt auch hier wieder über Rinnen 72 bis 78. Auch im übrigen ist der Aufbau zumindest im wesentlichen der gleiche wie bei der Ausführungsform gemäß der Fig. 1.

Die Ausführungsform gemäß der Fig. 6 unterscheidet sich von der der Fig. 5 im wesentlichen dadurch, daß der zweite verlängerte Preßspalt S2 lediglich einfach befilzt ist. Ebenso wie bei der Ausführungsform gemäß Fig. 2 entfällt somit auch hier wieder der Oberfilz 26. Entsprechend der Ausführungsform gemäß Fig. 2 besitzt die hintere Gegen- oder Preßwalze 24 wieder eine geschlossene Preßfläche. Zudem wird auch im vorliegenden Fall die Faserstoffbahn im Anschluß an den zweiten verlängerten Preßspalt S2 wieder im freien Zug von der hinteren Preßwalze 24 zu einer Umlenkwalze 22 und über diese zu der nachfolgenden Trockenpartie geführt.

Gegenüber der Ausführungsform gemäß der Fig. 2 sind auch im vorliegenden Fall anstelle der gemeinsamen Schuhpreßwalze 20 wieder zwei getrennte Schuhpreßwalzen 20", 20"' vorgesehen. Im übrigen besitzt diese Ausführungsform gemäß Fig. 6 zumindest im wesentlichen den gleichen Aufbau wie die der Fig. 2, wobei einander entsprechenden Teilen wieder gleiche Bezugszeichen zugeordnet sind.

### Bezugszeichenliste

- 10: Faserstoffbahn
- 12: Preßsaugwalze
- 14: Oberfilz
- 16: Siebband
- 18: Unterfilz
- 20: Schuhpreßwalze
- 20': Schuhpreßwalze
- 20": Schuhpreßwalze
- 20"': Schuhpreßwalze
- 22: Umlenkwalze
- 24: Preßwalze
- 26: Oberfilz
- 30: Umlenkwalze
- 32: Trockensieb
- 34: Trockenzylinder
- 36: Saugwalze
- 38: Hohlträger
- 40: flexibler Preßmantel
- 42: äußere Stützeinrichtungen
- 44: Innenträger
- 46: innere Stützeinrichtungen
- 48: Stützelemente
- 50: Preßschuh
- 56: Stützeinrichtung
- 58: Mantelführungsleisten
- 64: Schaber
- 66: Bahntrenneinrichtung
- 72: Rinne
- 74: Rinne
- 76: Rinne
- 78: Rinne
- 80: Hohlträger
- 82: flexibler Preßmantel
- 84: Stützeinrichtungen
- 86: Innenträger
- 88: Preßschuh
- 90: Stützelemente

- L: Bahnlaufrichtung
- S1: erster verlängerter Preßspalt
- S2: zweiter verlängerter Preßspalt

## Patentansprüche

1. Pressenanordnung zur Behandlung einer Faserstoffbahn (10), insbesondere einer Papier- oder Kartonbahn,
dadurch **gekennzeichnet,**
daß wenigstens zwei in Bahnlaufrichtung (L) verlängerte hintereinander liegende Preßspalte (S1, S2) vorgesehen sind, von denen zumindest der erste doppelt befilzt ist, und daß der erste verlängerte Preßspalt (S1) zwischen einer Schuhpreßeinheit (20, 20', 20") und einer gleichzeitig als Pick-up-Walze vorgesehenen Preßsaugwalze (12) gebildet ist, die von einem die Faserstoffbahn (10) von einem Siebband (16) übernehmenden Filz (14) umschlungen ist, durch den die Faserstoffbahn (10) zum ersten verlängerten Preßspalt (S1) geführt ist.

2. Pressenanordnung nach Anspruch 1,
dadurch **gekennzeichnet,**
daß die Schuhpreßeinheit durch eine unten liegende, beiden verlängerten Preßspalten gemeinsame Schuhpreßwalze (20, 20') gebildet ist, der außer der Preßsaugwalze (12) eine weitere oben liegende Gegenwalze (24) zugeordnet ist.

3. Pressenanordnung nach Anspruch 2,
dadurch **gekennzeichnet,**
daß die Schuhpreßwalze (20, 20') mit einer positionsstabilen Preßmantelführung versehen ist.

4. Pressenanordnung nach Anspruch 1,
dadurch **gekennzeichnet,**
daß die beiden verlängerten Preßspalte (S1, S2) durch zwei getrennte Schuhpressen (20", 12; 20"', 24) gebildet sind.

5. Pressenanordnung nach Anspruch 4,
dadurch **gekennzeichnet,**
daß die beiden Schuhpressen (20", 12; 20"', 24) jeweils eine Schuhpreßwalze (20"; 20"') umfassen und die beiden verlängerten Preßspalte (S1, S2) durch die jeweilige Schuhpreßwalze (20"; 20"') und die gleichzeitig als Pick-up-Walze vorgesehene Preßsaugwalze (12) bzw. eine weitere Gegenwalze (24) gebildet sind.

6. Pressenanordnung nach Anspruch 5,
dadurch **gekennzeichnet,**
daß wenigstens eine der beiden Schuhpressen (20", 12; 20"', 24) durch eine unten liegende Schuhpreßeinheit (20"; 20"') und eine oben liegende Gegenwalze (12; 24) gebildet ist.

7. Pressenanordnung nach Anspruch 6,
dadurch **gekennzeichnet,**
daß beide Schuhpressen (20", 12; 20"', 24) jeweils durch eine unten liegende Schuhpreßwalze (20"; 20"') und eine oben liegende Gegenwalze (12; 24) gebildet sind.

8. Pressenanordnung nach Anspruch 5,
dadurch **gekennzeichnet,**
daß wenigstens eine der beiden Schuhpressen durch eine oben liegende Schuhpreßeinheit und eine unten liegende Gegenwalze gebildet sind.

9. Pressenanordnung nach einem der vorhergehenden Ansprüche,
dadurch **gekennzeichnet,**
daß die Faserstoffbahn (10) zwischen den beiden verlängerten Preßspalten (S1, S2) vorzugsweise zusammen mit einem Filz (18) um eine vorzugsweise als Saugwalze ausgebildete Umlenkwalze (36) geführt ist.

10. Pressenanordnung nach einem der vorhergehenden Ansprüche,
dadurch **gekennzeichnet,**
daß ein Filz (18) durch beide verlängerten Preßspalte (S1, S2) geführt ist.

11. Pressenanordnung nach einem der vorhergehenden Ansprüche,
dadurch **gekennzeichnet,**
daß beide in Bahnlaufrichtung (L) verlängerten Preßspalte (S1, S2) jeweils doppelt befilzt sind.

12. Pressenanordnung nach Anspruch 11,
dadurch **gekennzeichnet,**
daß insgesamt höchstens drei Filze (14, 18, 26) vorgesehen sind.

13. Pressenanordnung nach Anspruch 11 oder 12,
dadurch **gekennzeichnet,**
daß sie eine durchgehend geschlossene Bahnführung aufweist.

14. Pressenanordnung nach einem der Ansprüche 1 bis 10,
dadurch **gekennzeichnet,**
daß der in Bahnlaufrichtung (L) betrachtet zweite verlängerte Preßspalt (S2) einfach befilzt ist.

15. Pressenanordnung nach Anspruch 14,
dadurch **gekennzeichnet,**
daß insgesamt höchstens zwei Filze (14, 18) vorgesehen sind.

16. Pressenanordnung nach Anspruch 14 oder 15,
dadurch **gekennzeichnet,**
daß die Faserstoffbahn (10) zwischen dem betreffenden Filz (18) und der hinteren Gegenwalze (24) durch den zweiten verlängerten Preßspalt (S2) geführt ist.

17. Pressenanordnung nach einem der vorhergehenden Ansprüche,
dadurch **gekennzeichnet,**
daß zumindest ein Teil der die beiden in Bahnlaufrichtung (L) verlängerten Preßspalte (S1, S2) bildenden Preßwalzen (12, 20, 24) jeweils eine offene, insbesondere blindgebohrte und/oder gerillte Preßfläche besitzt.

18. Pressenanordnung nach Anspruch 17,
dadurch **gekennzeichnet,**
daß beide in Bahnlaufrichtung (L) verlängerten Preßspalte (S1, S2) jeweils doppelt befilzt sind und sämtliche Preßwalzen (12, 20, 24) jeweils eine offene, insbesondere blindgebohrte und/oder gerillte Preßfläche besitzen.

19. Pressenanordnung nach Anspruch 17,
dadurch **gekennzeichnet,**
daß der zweite verlängerte Preßspalt (S2) einfach befilzt ist und die mit einer Schuhpreßeinheit (20, 20"') diesen zweiten Preßspalt (S2) bildende hintere Gegenwalze (24) eine zumindest im wesentlichen geschlossene Preßfläche besitzt.

20. Pressenanordnung nach Anspruch 19,
dadurch **gekennzeichnet,**
daß die Faserstoffbahn (10) im Anschluß an den zweiten verlängerten Preßspalt (S2) im freien Zug von der hinteren Gegenwalze (24) zu einer Umlenkwalze (22) und über diese vorzugsweise zu einer nachfolgenden Trockenpartie geführt ist.

21. Pressenanordnung nach einem der vorhergehenden Ansprüche,
dadurch **gekennzeichnet,**
daß die Entwässerung wenigstens eines verlängerten Preßspaltes (S1, S2) zumindest teilweise durch Abschleudern von Wasser in wenigstens eine Rinne (72-78) oder dergleichen erfolgt.

22. Pressenanordnung nach einem der vorhergehenden Ansprüche,
dadurch **gekennzeichnet,**
daß wenigstens eine Gegenwalze (24) und/oder die Preßsaugwalze (12) durch eine innenseitig abgestützte Hohlwalze, vorzugsweise eine Durchbiegungsausgleichswalze, gebildet ist.

23. Pressenanordnung nach Anspruch 22,
dadurch **gekennzeichnet,**
daß die hintere Gegenwalze (24) durch eine innenseitig abgestützte Hohlwalze, vorzugsweise eine Durchbiegungsausgleichswalze, gebildet ist.

24. Pressenanordnung nach einem der vorhergehenden Ansprüche,
dadurch **gekennzeichnet,**
daß die Faserstoffbahn (10) im Anschluß an den zweiten verlängerten Preßspalt (S2) über eine vorzugsweise als Saugwalze ausgebildete Umlenkwalze (30) vorzugsweise zu einer nachfolgenden Trokkenpartie geführt ist.

25. Pressenanordnung nach Anspruch 24,
dadurch **gekennzeichnet,**
daß die Faserstoffbahn (10) durch ein die Umlenkwalze (30) umschlingendes Sieb- oder Filzband (32) von einem aus dem zweiten verlängerten Preßspalt (S2) herausgeführten Filz (18) übernommen wird.
